# EUROPÄISCHE PATENTSCHRIFT

(11) **EP 3 481 985 B1**
(45) Veröffentlichungstag und Bekanntmachung des Hinweises auf die Patenterteilung: **05.08.2020**
(21) Anmeldenummer: 17731880.5
(22) Anmeldetag: 21.06.2017
(51) Int. Cl.: D06F 33/36, D06F 39/08, D06F 33/34, D06F 101/20, D06F 103/70, D06F 103/18, D06F 103/44, D06F 105/06, D06F 105/46, D06F 105/48, D06F 105/52

(54) **WÄSCHEPFLEGEGERÄT MIT EINER STEUERUNG**
LAUNDRY TREATING APPARATUS WITH A CONTROLLER
APPAREIL DE TRAITEMENT DE LIGNE AVEC UN CONTRÔLE

(30) Priorität: 08.07.2016 DE 102016212489
(43) Veröffentlichungstag der Anmeldung: 15.05.2019
(73) Patentinhaber: BSH Hausgeräte GmbH, 81739 München (DE)
(72) Erfinder: BECKMANN, Tyl, 10777 Berlin (DE); FERRAZ MAINA, Rodrigo, 10405 Berlin (DE); SHI, Yi-Chun, 13629 Berlin (DE)
(86) Internationale Anmeldenummer: PCT/EP2017/065228
(87) Internationale Veröffentlichungsnummer: WO 2018/007144

(56) Entgegenhaltungen:
- EP-A1- 2 256 240
- EP-A1- 2 781 640
- EP-A2- 2 161 365
- DE-A1-102006 039 477

## Beschreibung

Die vorliegende Erfindung betrifft ein Wäschepflegegerät mit einer Steuerung.

In einem Wäschepflegegerät mit Umpumpsystem wird Waschflüssigkeit aus dem Laugenbehälter mittels einer Umpumpvorrichtung abgepumpt, und die abgepumpte Waschflüssigkeit mittels der Umpumpvorrichtung dem Laugenbehälter durch das Umpumpsystem erneut zugeführt, um die Wäsche in der Wäschetrommel erneut mit Waschflüssigkeit zu benetzen. Während des Umpumpens wird die Wäschetrommel ferner durch einen Trommelantrieb mit einer Rotationsdrehzahl rotiert, um eine vorteilhafte Durchflutung der Wäsche in der Wäschetrommel sicherzustellen. Wenn das Umpumpen nicht mit der Rotation der Wäschetrommel abgestimmt ist, kann unter Umständen die Durchflutung der Wäsche während des Umpumpens beeinträchtigt werden.

In der EP 2 918 721 A1 ist eine Pumpeinrichtung für eine Waschmaschine oder Spülmaschine offenbart, welche eine Steuerung zum Steuern eines elektrischen Motors aufweist.

In der DE 42 10 577 A1 ist eine Waschmaschine mit einer Wäschetrommel offenbart, wobei während eines Schleuderabschnittes die abgeschleuderte Spülflüssigkeit über eine Einsprühvorrichtung wieder der Wäschetrommel zurückgeführt werden kann.

Die Offenlegungsschrift EP 2 781 640 A1 beschreibt eine Waschmaschine.

Die Offenlegungsschrift DE 10 2006 039 477 A1 beschreibt eine Waschmaschine.

Es ist die der Erfindung zugrundeliegende Aufgabe, ein Wäschepflegegerät anzugeben, bei dem ein wirksamer Wäschepflegeprozess der gesamten Wäsche ermöglicht wird.

Diese Aufgabe wird durch die Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem Aspekt wird die erfindungsgemäße Aufgabe durch ein Wäschepflegegerät gelöst, mit einem Laugenbehälter zur Aufnahme von Waschflüssigkeit, wobei in dem Laugenbehälter eine Wäschetrommel zur Aufnahme von Wäsche angeordnet ist, wobei der Laugenbehälter eine Ablassöffnung und eine Einlassdüse umfasst, wobei die Ablassöffnung mit der Einlassdüse durch eine Leitung fluidtechnisch verbunden ist, wobei in der Leitung eine Umpumpvorrichtung zum Pumpen von Waschflüssigkeit angeordnet ist, wobei die Umpumpvorrichtung ausgebildet ist, Waschflüssigkeit durch die Ablassöffnung aus dem Laugenbehälter abzupumpen, und die abgepumpte Waschflüssigkeit durch die Leitung und durch die Einlassdüse wieder in die in dem Laugenbehälter angeordnete Wäschetrommel zu pumpen, um die Wäsche in der Wäschetrommel erneut mit Waschflüssigkeit zu benetzen, einem Trommelantrieb zum Rotieren der Wäschetrommel und einer Steuerung zum Steuern des Trommelantriebs und der Umpumpvorrichtung, wobei die Steuerung ausgebildet ist, den Trommelantrieb während eines Rotationsvorgangs anzusteuern, um die Wäschetrommel mit einer Rotationsdrehzahl zu rotieren, wobei die Steuerung ausgebildet ist, die Umpumpvorrichtung zu Beginn des Rotationsvorgangs zu aktivieren, um Waschflüssigkeit durch die Ablassöffnung aus dem Laugenbehälter in die Leitung zu pumpen, und die abgepumpte Waschflüssigkeit durch die Leitung und durch die Einlassdüse erneut der Wäsche in der Wäschetrommel zuzuführen, und wobei die Steuerung ausgebildet ist, die Umpumpvorrichtung am Ende des Rotationsvorgangs zu deaktivieren.

Dadurch wird der technische Vorteil erreicht, dass durch das Aktivieren der Umpumpvorrichtung zu Beginn des Rotationsvorgangs und das Deaktivieren der Umpumpvorrichtung am Ende des Rotationsvorgangs eine besonders wirksame Kopplung zwischen der Rotation der Wäschetrommel und dem Umpumpen von Waschflüssigkeit in dem Wäschepflegegerät sichergestellt werden kann. Während einer Rotation der Wäschetrommel ist es effektiver umzupumpen, da die in die Wäschetrommel geförderte Waschflüssigkeit durch die rotierende Wäschetrommel mitgenommen werden kann.

In herkömmlichen Wäschepfleggeräten ist der Umpumpvorgang nicht mit der Rotation der Wäschetrommel abgestimmt, wodurch die Umpumpvorrichtung oftmals Waschflüssigkeit der Wäsche in der Wäschetrommel zuführt, wenn die Wäschetrommel nicht rotiert, und wodurch die Umpumpvorrichtung oftmals keine Waschflüssigkeit der Wäsche in der Wäschetrommel zuführt, wenn die Wäschetrommel rotiert. Während einer Stillstandphase der Wäschetrommel kann es unter Umständen, insbesondere bei einer Vollbeladung der Wäschetrommel, zu einem Abprallen der zugeführten Waschflüssigkeit an der Wäsche kommen, wodurch die zugeführte Waschflüssigkeit nicht die Wäsche durchfeuchtet, sondern an der Außenseite der Wäschetrommel direkt in den Laugenbehälter fließt.

In dem erfindungsgemäßen Wäschepflegegerät aktiviert die Steuerung die Umpumpvorrichtung zu Beginn des Rotationsvorgangs nur bei einer aktiven Rotation der Wäschetrommel. Am Ende des Rotationsvorgangs wird die Umpumpvorrichtung durch die Steuerung deaktiviert, wodurch sich der Füllstand von Waschflüssigkeit in dem Laugenbehälter regenerieren kann, und der Umpumpvorrichtung in einem nachfolgenden Rotationsvorgang eine ausreichende Menge an Waschflüssigkeit zu Verfügung steht, um erneut Waschflüssigkeit umzupumpen. Somit kann eine Performanceoptimierung des Umpumpvorgangs in dem Wäschepflegegerät sichergestellt werden, und die Einschaltdauer der Umpumpvorrichtung wird reproduzierbarer.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist die Steuerung ausgebildet, die Umpumpvorrichtung zu einem Deaktivierungszeitpunkt vor dem Ende des Rotationsvorgangs zu deaktivieren, oder ist die Steuerung ausgebildet, die Umpumpvorrichtung zu dem Deaktivierungszeitpunkt mit einer Pumpleistung zu betreiben, welche nicht ausreichend ist, um die abgepumpte Waschflüssigkeit erneut der Wäsche in der Wäschetrommel zuzuführen.

Dadurch wird der technische Vorteil erreicht, dass durch ein Deaktivieren der Umpumpvorrichtung oder durch ein Reduzieren der Pumpleistung der Umpumpvorrichtung zum Deaktivierungszeitpunkt ein rechtzeitiges Deaktivieren der Umpumpvorrichtung am Ende des Rotationsvorgangs sichergestellt wird. Der Deaktivierungszeitpunkt liegt vor dem Ende des Rotationsvorgangs und stellt einen Zeitpuffer zu Verfügung. Da nach der Deaktivierung der Umpumpvorrichtung ein Reduzieren des Förderstroms der umgepumpten Waschflüssigkeit nicht sofort, sondern unter Umständen zeitverzögert eintritt, kann somit durch den Zeitpuffer sichergestellt werden, dass am Ende des Rotationsvorgangs keine Waschflüssigkeit mehr durch die Einlassdüse der Wäsche in der Wäschetrommel zugeführt wird.

In einer weiteren vorteilhaften Ausführungsform des Wäschepflegegeräts ist der Trommelantrieb ausgebildet, die Wäschetrommel während des Rotationsvorgangs in einer ersten Rotationsdrehrichtung oder in einer zweiten Rotationsdrehrichtung, welche der ersten Rotationsdrehrichtung entgegengesetzt ist, zu rotieren.

Dadurch wird der technische Vorteil erreicht, dass durch das Rotieren der Wäschetrommel in unterschiedliche Rotationsrichtungen ein besonders vorteilhaftes Wenden der Wäsche in der Wäschetrommel sichergestellt wird, und damit ebenfalls ein vorteilhaftes Benetzen der Wäsche in der Wäschetrommel ermöglicht wird.

In einer weiteren vorteilhaften Ausführungsform des Wäschepflegegeräts ist der Trommelantrieb ausgebildet, die Wäschetrommel während des Rotationsvorgangs in der ersten Rotationsdrehrichtung zu rotieren, und ist der Trommelantrieb ausgebildet, die Wäschetrommel während eines auf den Rotationsvorgang folgenden weiteren Rotationsvorgangs in der zweiten Rotationsdrehrichtung zu rotieren.

Dadurch wird der technische Vorteil erreicht, dass durch das Rotieren der Wäschetrommel in sich abwechselnde Rotationsrichtungen während aufeinanderfolgenden Rotationsvorgängen, ein besonders vorteilhaftes Durchfeuchten der Wäsche während des Umpumpvorgangs sichergestellt wird.

In einer weiteren vorteilhaften Ausführungsform des Wäschepflegegeräts ist der Trommelantrieb ausgebildet, die Wäschetrommel während des Rotationsvorgangs mit einer Wenderotationsdrehzahl zu rotieren, um die Wäsche in der Wäschetrommel zu wenden, wobei die Wenderotationsdrehzahl insbesondere 20 Umdrehungen pro Minute bis 60 Umdrehungen pro Minute umfasst.

Dadurch wird der technische Vorteil erreicht, dass durch die Wenderotationsdrehzahl eine ausreichende Rotationsbewegung der Wäschetrommel sichergestellt wird, um die Wäsche wirksam in der Wäschetrommel zu wenden. Dadurch kann ein vorteilhaftes Durchfluten der Wäsche während des Umpumpens sichergestellt werden.

In einer weiteren vorteilhaften Ausführungsform des Wäschepflegegeräts ist der Trommelantrieb ausgebildet, die Wäschetrommel während des Rotationsvorgangs mit einer Anlagerotationsdrehzahl zu rotieren, um die Wäsche mit der Wäschetrommel in Anlage zu bringen, wobei die Anlagerotationsdrehzahl insbesondere 60 Umdrehungen pro Minute bis 300 Umdrehungen pro Minute umfasst.

Dadurch wird der technische Vorteil erreicht, dass durch die Anlagerotationsdrehzahl eine beschleunigte Rotationsbewegung der Wäschetrommel sichergestellt wird, die ausreichend ist, damit die Wäsche mit der Wäschetrommel in Anlage gebracht wird. Dadurch bildet sich im Inneren der Wäsche in der Wäschetrommel ein Wäschekanal, in welchen Waschflüssigkeit mittels der Einlassdüse eingeleitet wird, um die Wäsche vorteilhaft mit der Waschflüssigkeit zu benetzen. Die in den Wäschekanal eingeleitete Waschflüssigkeit wird aufgrund der auf sie wirkenden Zentrifugalkraft durch die an der Wäschetrommel anliegende Wäsche nach außen gedrückt und stellt somit eine vorteilhafte Benetzung der Wäsche sicher.

Erfindungsgemäß ist die Steuerung ausgebildet, den Rotationsvorgang mehrmals zu widerholen, insbesondere zwischen 100 Mal und 600 Mal zu wiederholen.

Dadurch wird der technische Vorteil erreicht, dass durch das mehrmalige Wiederholen des Rotationsvorgangs eine besonders vorteilhafte Durchfeuchtung der Wäsche in der Wäschetrommel sichergestellt wird.

Erfindungsgemäß ist zwischen den wiederholten Rotationsvorgängen jeweils eine Rotationspause vorhanden, wobei die Steuerung ausgebildet ist, während der jeweiligen Rotationspause den Trommelantrieb und die Umpumpvorrichtung zu deaktivieren.

Dadurch wird der technische Vorteil erreicht, dass durch das Deaktivieren des Trommelantriebs und der Umpumpvorrichtung während der Rotationspausen sichergestellt werden kann, dass es zu einem Anstieg des Waschflüssigkeitspegels in dem Laugenbehälter kommt, wodurch der Umpumpvorrichtung in einem auf die Rotationspause folgenden Waschgang wieder eine ausreichende Menge an Waschflüssigkeit für den Umpumpvorgang zu Verfügung steht.

Erfindungsgemäß umfasst das Wäschepflegegerät eine Programmauswahleinrichtung zum Auswählen einer Vielzahl von anwählbaren Wäschepflegeprogrammen, wobei die Steuerung ausgebildet ist, die Dauer der Rotationspausen in Abhängigkeit von dem ausgewählten Wäschepflegeprogramm zu steuern.

Dadurch wird der technische Vorteil erreicht, dass die Dauer der Rotationspausen vorteilhaft an das ausgewählte Wäschepflegeprogramm angepasst werden kann. Wenn beispielsweise ein Wollwaschprogramm zum Pflegen von Wäsche aus Wolle ausgewählt wurde, kann die Dauer der Rotationspausen vergrößert werden, da Wolle eine erhöhte Rückhaltefähigkeit von Waschflüssigkeit aufweist.

In einer weiteren vorteilhaften Ausführungsform des Wäschepflegegeräts weist das Wäschepflegegerät einen Füllstandsensor zum Erfassen eines Füllstand von Waschflüssigkeit in dem Laugenbehälter auf, wobei die Steuerung ausgebildet ist, den Rotationsvorgang zu starten und den Trommelantrieb und die Umpumpvorrichtung zu Beginn des Rotationsvorgangs zu aktivieren, wenn der erfasste Füllstand einen Füllstandschwellenwert überschreitet.

Dadurch wird der technische Vorteil erreicht, dass durch das Überschreiten des Füllstandschwellenwerts durch den erfassten Füllstand der Waschflüssigkeit in dem Laugenbehälter sichergestellt werden kann, dass eine ausreichende Waschflüssigkeitsmenge in dem Laugenbehälter vorhanden ist, damit ein vorteilhaftes Umpumpen der Waschflüssigkeit durch die Umpumpvorrichtung sichergestellt werden kann.

In einer weiteren vorteilhaften Ausführungsform des Wäschepflegegeräts weist das Wäschepflegegerät ein Leistungserfassungselement zum Erfassen eines elektrischen Leistungswerts der Umpumpvorrichtung auf, wobei die Steuerung ausgebildet ist, den Rotationsvorgang zu beenden und den Trommelantrieb und die Umpumpvorrichtung am Ende des Rotationsvorgangs zu deaktivieren, wenn der erfasste elektrische Leistungswert einen elektrischen Leistungsschwellenwert unterschreitet.

Dadurch wird der technische Vorteil erreicht, dass durch das Unterschreiten des elektrischen Leistungsschwellenwerts durch den erfassten elektrischen Leistungswert der Umpumpvorrichtung durch die Steuerung erkannt werden kann, wenn Luft durch die Umpumpvorrichtung angesaugt wird und somit keine Waschflüssigkeit mehr im Laugenbehälter vorhanden ist. Dies wird ermöglicht, da beim Fördern von Waschflüssigkeit durch die Umpumpvorrichtung ein im Vergleich zum Fördern eines Luft-Waschflüssigkeitsgemisches größerer elektrischer Leistungswert der Umpumpvorrichtung benötigt wird. Dadurch kann ein Fördern von Luft durch die Umpumpvorrichtung verhindert werden.

In einer weiteren vorteilhaften Ausführungsform des Wäschepflegegeräts umfasst das elektrische Leistungserfassungselement einen Stromsensor zum Erfassen eines Versorgungstroms der Umpumpvorrichtung.

Dadurch wird der technische Vorteil erreicht, dass durch den Stromsensor zum Erfassen eines Versorgungstroms der Umpumpvorrichtung wirksam erkannt werden kann, wenn die Umpumpvorrichtung ein Luft-Waschflüssigkeits-Gemisch ansaugt und dadurch der Rotationsvorgang beendet werden kann.

In einer weiteren vorteilhaften Ausführungsform des Wäschepflegegeräts ist in der Wäschetrommel eine Anzahl von Vorsprüngen angeordnet, welche ausgebildet sind, die Wäsche während einer Rotation der Wäschetrommel in der Wäschetrommel zu bewegen.

Dadurch wird der technische Vorteil erreicht, dass durch die Vorsprünge ein vorteilhaftes Wenden, bzw. Mitnehmen der Wäsche, in der Wäschetrommel während des Rotationsvorgangs sichergestellt werden kann.

Gemäß einem zweiten Aspekt der Erfindung wird die Aufgabe durch ein Verfahren zum Waschen von Wäsche in einem Wäschepflegegerät gelöst, wobei das Wäschepflegegerät einen Laugenbehälter zur Aufnahme von Waschflüssigkeit aufweist, wobei in dem Laugenbehälter eine Wäschetrommel zur Aufnahme von Wäsche angeordnet ist, wobei der Laugenbehälter eine Ablassöffnung und eine Einlassdüse umfasst, wobei die Ablassöffnung mit der Einlassdüse durch eine Leitung fluidtechnisch verbunden ist, wobei in der Leitung eine Umpumpvorrichtung zum Pumpen von Waschflüssigkeit angeordnet ist, wobei die Umpumpvorrichtung ausgebildet ist, Waschflüssigkeit durch die Ablassöffnung aus dem Laugenbehälter abzupumpen, und die abgepumpte Waschflüssigkeit durch die Leitung und durch die Einlassdüse wieder in die in dem Laugenbehälter angeordnete Wäschetrommel zu pumpen, um die Wäsche in der Wäschetrommel erneut mit Waschflüssigkeit zu benetzen, wobei das Wäschepflegegerät einen Trommelantrieb zum Rotieren der Wäschetrommel und eine Steuerung zum Steuern des Trommelantriebs und der Umpumpvorrichtung aufweist, wobei das Verfahren die folgenden Schritte umfasst, Anzusteuern des Trommelantriebs während eines Rotationsvorgangs durch die Steuerung, um die Wäschetrommel mit einer Rotationsdrehzahl zu rotieren, Aktivieren der Umpumpvorrichtung zu Beginn des Rotationsvorgangs durch die Steuerung, um Waschflüssigkeit durch die Ablassöffnung aus dem Laugenbehälter in die Leitung zu pumpen, und die abgepumpte Waschflüssigkeit durch die Leitung und durch die Einlassdüse erneut der Wäsche in der Wäschetrommel zuzuführen, und Deaktivieren der Umpumpvorrichtung am Ende des Rotationsvorgangs durch die Steuerung.

Dadurch wird der technische Vorteil erreicht, dass durch das Verfahren eine besonders wirksame Durchfeuchtung von Wäsche in der Wäschetrommel während eines Umpumpens von Waschflüssigkeit sichergestellt werden kann.

In einer weiteren vorteilhaften Ausführungsform des Verfahrens wird der Rotationsvorgang durch die Steuerung mehrmals wiederholt.

Dadurch wird der technische Vorteil erreicht, dass durch das mehrmalige Wiederholen des Rotationsvorgangs durch die Steuerung ein besonders wirksames Umpumpen von Waschflüssigkeit in dem Wäschepflegegerät sichergestellt wird.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: eine schematische Ansicht eines Umpumpsystems eines Wäschepflegegeräts mit einer Umpumpvorrichtung;
- Fig. 3: eine graphische Darstellung eines Waschvorgangs in einem Wäschepflegegerät gemäß einer Ausführungsform; und
- Fig. 4: eine schematische Darstellung eines Verfahrens zum Waschen von Wäsche in einem Wäschepflegegerät.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine schematische Ansicht eines Umpumpsystems eines Wäschepflegegeräts mit einer Umpumpvorrichtung. Das Wäschepflegegerät 100 weist einen Laugenbehälter 105 zur Aufnahme von Waschflüssigkeit auf, und weist eine Wäschetrommel 107 zur Aufnahme von Wäsche auf. Die Wäschetrommel 107 weist eine Trommelunterseite 109 auf und wird durch einen Trommelantrieb 111 mittels einer Antriebsverbindung 113 angetrieben. Der Laugenbehälter 105 weist eine Ablassöffnung 115 und eine Einlassdüse 117 auf, welche durch eine Leitung 119 des Umpumpsystems fluidtechnisch verbunden sind, wobei in der Leitung 119 eine Umpumpvorrichtung 121 zum Pumpen von Waschflüssigkeit durch die Leitung 119 angeordnet ist. Die Umpumpvorrichtung 121 kann Waschflüssigkeit durch die Ablassöffnung 115 aus dem Laugenbehälter 105 während eines in Fig. 2 nicht dargestellten Umpumpvorgangs in die Leitung 119 abpumpen und die abgepumpte Waschflüssigkeit durch die Leitung 119 und durch die Einlassdüse 117 der Wäschetrommel 107 erneut zuführen. Dadurch kann die frische Waschflüssigkeit während eines Wäschepflegeprozesses wirksam durch die Leitung 119 umgepumpt werden und der Wäsche in der Wäschetrommel 107 erneut zugeführt werden. Dadurch kann der Wäschepflegeerfolg während eines Wäschepflegeprozesses verbessert werden.

Das Wäschepflegegerät 100 umfasst ferner eine Steuerung 123, welche mit der Umpumpvorrichtung 121 durch eine erste Steuerverbindung 125 verbunden ist, und welche mit dem Trommelantrieb 111 durch eine zweite Steuerverbindung 127 verbunden ist, um die Umpumpvorrichtung 121 und den Trommelantrieb 111 anzusteuern. Die Steuerung 123 ist ausgebildet, den Trommelantrieb 111 zu Beginn eines Rotationsvorgangs zu aktivieren und die Umpumpvorrichtung 121 zu Beginn des Rotationsvorgangs zu aktivieren.

Fig. 3 zeigt eine graphische Darstellung eines Waschvorgangs in einem Wäschepflegegerät gemäß einer Ausführungsform. Fig. 3 zeigt eine zeitliche Darstellung des Füllstands von Waschflüssigkeit in dem Laugenbehälter 105, der Rotationsdrehzahl der Wäschetrommel 107, und der Pumpleistung der Umpumpvorrichtung 121, welche alle entlang der Ordinatenachse 129 in Abhängigkeit der Zeit, welche entlang der Abszissenachse 131 angegeben ist, aufgetragen sind.

Die erste Kurve 133 zeigt den Verlauf des Füllstands von Waschflüssigkeit in dem Laugenbehälter 105. Die zweite Kurve 135 zeigt den Verlauf der Rotationsdrehzahl der Wäschetrommel 107. Die dritte Kurve 137 zeigt den Verlauf der Pumpleistung der Umpumpvorrichtung 121.

Wie in der zweiten Kurve 135 dargestellt ist, ist der Trommelantrieb 111 vor dem Beginn des Umpumpens deaktiviert, und die Wäschetrommel 107 weist eine Stillstandrotationsdrehzahl 139 von 0 Umdrehungen pro Minute auf. Wie in der dritten Kurve 137 dargestellt ist, ist die Umpumpvorrichtung 121 ebenfalls vor Beginn des Umpumpens deaktiviert und weist eine Stillstandpumpleistung 141 auf. Wie in der ersten Kurve 133 dargestellt ist, weist der Füllstand der Waschflüssigkeit in dem Laugenbehälter 105 vor dem Umpumpen einen Maximalwert auf.

Die Steuerung 123 ist ausgebildet, den Trommelantrieb 111 und die Umpumpvorrichtung 121 zu aktivieren, wenn der Füllstand der im Laugenbehälter 105 vorhandenen Waschflüssigkeit über einem Anschaltpunkt 143 liegt.

Durch das Aktivieren des Trommelantriebs 111 und der Umpumpvorrichtung 121 wird der Rotationsvorgang 145 durch die Steuerung 123 gestartet. Während des Rotationsvorgangs 145 rotiert der Trommelantrieb 111 die Wäschetrommel 107 mit einer Rotationsdrehzahl 147. Zu Beginn des Rotationsvorgangs 145 aktiviert die Steuerung 123 die Umpumpvorrichtung 121, welche Waschflüssigkeit mit einer Umpumpleistung 149 in dem Wäschepflegegerät 100 umpumpt. Hierbei pumpt die Umpumpvorrichtung 121 während des Rotationsvorgangs 145 eine Menge an Waschflüssigkeit aus dem Laugenbehälter 105 in die Leitung 119 und führt die abgepumpte Waschflüssigkeit durch die Leitung 119 und durch die Einlassdüse 117 erneut der Wäsche in der Wäschetrommel 107 zu. Dadurch sinkt der Füllstand der im Laugenbehälter 105 vorhandenen Waschflüssigkeit ab und unterschreitet während des Rotationsvorgangs 145 einen Abschaltpunkt 151. Beim Unterschreiten des Abschaltpunkts 151 wird ein Luft-Waschflüssigkeits-Gemisch von der Umpumpvorrichtung 121 angesaugt, was von der Steuerung 123 erfasst werden kann, und wodurch der Rotationsvorgang 145 durch die Steuerung 123 beendet werden kann.

Am Ende des Rotationsvorgangs 145 deaktiviert die Steuerung 123 den Trommelantrieb 111 und die Umpumpvorrichtung 121. Nach dem Ende des Rotationsvorgangs 145 weist die Wäschetrommel 107 erneut eine Stillstandrotationsdrehzahl 139 von 0 Umdrehungen pro Minute und weist die Umpumpvorrichtung 121 erneut eine Stillstandpumpleistung 141 auf.

Hierbei ist die Steuerung 123 ausgebildet den Rotationsvorgang 145 mehrmals zu wiederholen, wobei zwischen den einzelnen Rotationsvorgängen 145 Rotationspausen 153 vorhanden sind. Während der einzelnen Rotationsvorgängen 145 kann der Trommelantrieb 111 die Wäschetrommel 107 in einer ersten Rotationsdrehrichtung oder alternativ in einer der ersten Rotationsdrehrichtung entgegengesetzten weiteren Rotationsdrehrichtung reversierend rotieren.

Wie in der Fig. 3 dargestellt ist, ist der Trommelantrieb 111 ausgebildet, während des fünften Rotationsvorgangs 145 die Wäschetrommel 107 mit einer Anlagerotationsdrehzahl 155 zu rotieren, um die Wäsche mit der Wäschetrommel 107 in Anlage zu bringen. Die Anlagerotationsdrehzahl 155 ist größer als die Rotationsdrehzahl 147 während der vorhergehenden Rotationsvorgänge 145 und ermöglicht durch das Anliegen der Wäsche an der Wäschetrommel 107 eine besonders wirksame Durchfeuchtung der Wäsche mit Waschflüssigkeit während des Umpumpens.

Somit ist die Steuerung 123 ausgebildet während des Stillstands der Wäschetrommel 107 während des Wäschepflegeprogramms die Waschflüssigkeit nicht umzupumpen und die Umpumpvorrichtung 121 nur dann zu aktivieren, wenn die Wäschetrommel 107 durch den Trommelantrieb 111 rotiert wird und ein positiver Effekt für das Waschergebnis erzielt werden kann. Hierbei wird die Umpumpvorrichtung 121 gleichzeitig mit dem Aktivieren des Trommelantriebs 111 aktiviert. Stoppt die Rotationsbewegung der Wäschetrommel 107, so wird auch gleichzeitig die Umpumpvorrichtung 121 deaktiviert. In einer übergeordneten Ebene kann dann die Einschalt- und Ausschaltzeit bezogen auf die Gesamtwaschdauer des Wäschepflegeprogramms programmiert werden.

Eine weitere Umsetzung ermöglicht, dass die Steuerung 123 erkennt, wenn der Rotationsvorgang 145 der Wäschetrommel 107 enden wird. In diesem Fall kann die Steuerung 123 zu einem Deaktivierungszeitpunkt vor dem Ende des Rotationsvorgangs 145 bereits die Umpumpvorrichtung 121 deaktivieren, oder die Pumpleistung der Umpumpvorrichtung 121 so weit reduzieren, dass kein ausreichender Förderstrom vorhanden ist, um die abgepumpte Waschflüssigkeit erneut der Wäsche in der Wäschetrommel 107 zuzuführen.

In den jeweiligen Rotationspausen 153 zwischen den einzelnen Rotationsvorgängen, kann sich das Niveau des Volumens der in dem Umpumpsystem umgepumpten Waschflüssigkeit regenerieren. Dadurch ist die Umpumpvorrichtung 121 im nachfolgenden Rotationsvorgang 145 länger in der Lage den Förderstrom der Waschflüssigkeit aufrecht zu erhalten. In einem Waschprogramm mit einer Dauer von 3,5 Stunden treten bis zu 400 Rotationspausen 153 auf und damit gibt es ein großes Potential den Umpumpzyklus zu stabilisieren.

Durch das erfindungsgemäße Steuern kann eine hohe Einschaltdauer der Umpumpvorrichtung 121 ermöglicht werden, was zu besseren Ergebnissen bei der Waschperformance führt. Zudem wird die Einschaltdauer der Umpumpvorrichtung 121 reproduzierbarer. Das Niveau der Waschflüssigkeit erholt sich immer dann, wenn die Umpumpvorrichtung 121 nicht effektiv Waschflüssigkeit umpumpen kann. Somit ergibt sich insgesamt eine Performanceoptimierung der Umpumpvorrichtung 121.

Fig. 4 zeigt eine schematische Darstellung eines Verfahrens 200 zum Waschen von Wäsche in einem Wäschepflegegerät 100, welche gemäß der Ausführungsformen der Fig. 2 und Fig. 3 beschrieben ist.

Das Verfahren 200 umfasst das Anzusteuern 201 des Trommelantriebs 111 während eines Rotationsvorgangs 145 durch die Steuerung 123, um die Wäschetrommel 107 mit einer Rotationsdrehzahl 147 zu rotieren. Das Verfahren 200 umfasst das Aktivieren 203 der Umpumpvorrichtung 121 zu Beginn des Rotationsvorgangs 145 durch die Steuerung 123, um Waschflüssigkeit durch die Ablassöffnung 115 aus dem Laugenbehälter 105 in die Leitung 119 zu pumpen, und die abgepumpte Waschflüssigkeit durch die Leitung 119 und durch die Einlassdüse 117 erneut der Wäsche in der Wäschetrommel 107 zuzuführen. Das Verfahren 200 umfasst das Deaktivieren 205 der Umpumpvorrichtung 121 am Ende des Rotationsvorgangs 145 durch die Steuerung 123.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Laugenbehälter
- 107: Wäschetrommel
- 109: Trommelunterseite
- 111: Trommelantrieb
- 113: Antriebsverbindung
- 115: Ablassöffnung
- 117: Einlassdüse
- 119: Leitung
- 121: Umpumpvorrichtung
- 123: Steuerung
- 125: Erste Steuerverbindung
- 127: Zweite Steuerverbindung
- 129: Ordinatenachse
- 131: Abszissenachse
- 133: Erste Kurve
- 135: Zweite Kurve
- 137: Dritte Kurve
- 139: Stillstandrotationsdrehzahl
- 141: Stillstandpumpleistung
- 143: Anschaltpunkt
- 145: Rotationsvorgang
- 147: Rotationsdrehzahl
- 149: Umpumpleistung
- 151: Abschaltpunkt
- 153: Rotationspause
- 155: Anlagerotationsdrehzahl
- 200: Verfahren zum Waschen von Wäsche in einem Wäschepflegegerät
- 201: Erster Verfahrensschritt: Anzusteuern des Trommelantriebs
- 203: Zweiter Verfahrensschritt: Aktivieren der Umpumpvorrichtung
- 205: Dritter Verfahrensschritt: Deaktivieren der Umpumpvorrichtung

## Patentansprüche

1. Wäschepflegegerät (100) mit einem Laugenbehälter (105) zur Aufnahme von Waschflüssigkeit, wobei in dem Laugenbehälter (105) eine Wäschetrommel (107) zur Aufnahme von Wäsche angeordnet ist, wobei der Laugenbehälter (105) eine Ablassöffnung (115) und eine Einlassdüse (117) umfasst, wobei die Ablassöffnung (115) mit der Einlassdüse (117) durch eine Leitung (119) fluidtechnisch verbunden ist, wobei in der Leitung (119) eine Umpumpvorrichtung (121) zum Pumpen von Waschflüssigkeit angeordnet ist, wobei die Umpumpvorrichtung (121) ausgebildet ist, Waschflüssigkeit durch die Ablassöffnung (115) aus dem Laugenbehälter (105) abzupumpen, und die abgepumpte Waschflüssigkeit durch die Leitung (119) und durch die Einlassdüse (117) wieder in die in dem Laugenbehälter (105) angeordnete Wäschetrommel (107) zu pumpen, um die Wäsche in der Wäschetrommel (107) erneut mit Waschflüssigkeit zu benetzen, einem Trommelantrieb (111) zum Rotieren der Wäschetrommel (107) und einer Steuerung (123) zum Steuern des Trommelantriebs (111) und der Umpumpvorrichtung (121), wobei
die Steuerung (123) ausgebildet ist, den Trommelantrieb (111) während eines Rotationsvorgangs (145) anzusteuern, um die Wäschetrommel (107) mit einer Rotationsdrehzahl (147) zu rotieren, wobei
die Steuerung (123) ausgebildet ist, die Umpumpvorrichtung (121) zu Beginn des Rotationsvorgangs (145) zu aktivieren, um Waschflüssigkeit durch die Ablassöffnung (115) aus dem Laugenbehälter (105) in die Leitung (119) zu pumpen, und die abgepumpte Waschflüssigkeit durch die Leitung (119) und durch die Einlassdüse (117) erneut der Wäsche in der Wäschetrommel (107) zuzuführen, und wobei
die Steuerung (123) ausgebildet ist, die Umpumpvorrichtung (121) am Ende des Rotationsvorgangs (145) zu deaktivieren,
wobei die Steuerung (123) ausgebildet ist, den Rotationsvorgang (145) mehrmals zu wiederholen,
wobei zwischen den wiederholten Rotationsvorgängen jeweils eine Rotationspause (153) vorhanden ist, wobei die Steuerung (123) ausgebildet ist, während der jeweiligen Rotationspause (153) den Trommelantrieb (111) und die Umpumpvorrichtung (121) zu deaktivieren, **dadurch gekennzeichnet, dass** das Wäschepflegegerät (100) eine Programmauswahleinrichtung zum Auswählen einer Vielzahl von anwählbaren Wäschepflegeprogrammen umfasst, wobei die Steuerung (123) ausgebildet ist, die Dauer der Rotationspausen (153) in Abhängigkeit von dem ausgewählten Wäschepflegeprogramm zu steuern.

2. Wäschepflegegerät (100) nach Anspruch 1, **dadurch gekennzeichnet, dass** die Steuerung (123) ausgebildet ist, die Umpumpvorrichtung (121) zu einem Deaktivierungszeitpunkt vor dem Ende des Rotationsvorgangs (145) zu deaktivieren, oder dass die Steuerung (123) ausgebildet ist, die Umpumpvorrichtung (121) zu dem Deaktivierungszeitpunkt mit einer Pumpleistung zu betreiben, welche nicht ausreichend ist, um die abgepumpte Waschflüssigkeit erneut der Wäsche in der Wäschetrommel (107) zuzuführen.

3. Wäschepflegegerät (100) nach Anspruch 1 oder 2, **dadurch gekennzeichnet, dass** der Trommelantrieb (111) ausgebildet ist, die Wäschetrommel (107) während des Rotationsvorgangs (145) in einer ersten Rotationsdrehrichtung oder in einer zweiten Rotationsdrehrichtung, welche der ersten Rotationsdrehrichtung entgegengesetzt ist, zu rotieren.

4. Wäschepflegegerät (100) nach Anspruch 3, **dadurch gekennzeichnet, dass** der Trommelantrieb (111) ausgebildet ist, die Wäschetrommel (107) während des Rotationsvorgangs (145) in der ersten Rotationsdrehrichtung zu rotieren, und dass der Trommelantrieb (111) ausgebildet ist, die Wäschetrommel (107) während eines auf den Rotationsvorgang (145) folgenden weiteren Rotationsvorgangs (145) in der zweiten Rotationsdrehrichtung zu rotieren.

5. Wäschepflegegerät (100) nach einem der vorangehenden Ansprüche, **dadurch gekennzeichnet, dass** der Trommelantrieb (111) ausgebildet ist, die Wäschetrommel (107) während des Rotationsvorgangs (145) mit einer Wenderotationsdrehzahl zu rotieren, um die Wäsche in der Wäschetrommel (107) zu wenden, wobei die Wenderotationsdrehzahl insbesondere 20 Umdrehungen pro Minute bis 60 Umdrehungen pro Minute umfasst.

6. Wäschepflegegerät (100) nach einem der Ansprüche 1 bis 4, **dadurch gekennzeichnet, dass** der Trommelantrieb (111) ausgebildet ist, die Wäschetrommel (107) während des Rotationsvorgangs (145) mit einer Anlagerotationsdrehzahl (155) zu rotieren, um die Wäsche mit der Wäschetrommel (107) in Anlage zu bringen, wobei die Anlagerotationsdrehzahl (155) insbesondere 60 Umdrehungen pro Minute bis 300 Umdrehungen pro Minute umfasst.

7. Wäschepflegegerät (100) nach einem der vorangehenden Ansprüche, **dadurch gekennzeichnet, dass** die Steuerung (123) ausgebildet ist, den Rotationsvorgang zwischen 100 Mal und 600 Mal zu wiederholen.

8. Wäschepflegegerät (100) nach einem der vorangehenden Ansprüche, **dadurch gekennzeichnet, dass** das Wäschepflegegerät (100) einen Füllstandsensor zum Erfassen eines Füllstand von Waschflüssigkeit in dem Laugenbehälter (105) aufweist, wobei die Steuerung (123) ausgebildet ist, den Rotationsvorgang (145) zu starten und den Trommelantrieb (111) und die Umpumpvorrichtung (121) zu Beginn des Rotationsvorgangs (145) zu aktivieren, wenn der erfasste Füllstand einen Füllstandschwellenwert überschreitet.

9. Wäschepflegegerät (100) nach einem der vorangehenden Ansprüche, **dadurch gekennzeichnet, dass** das Wäschepflegegerät (100) ein Leistungserfassungselement zum Erfassen eines elektrischen Leistungswerts der Umpumpvorrichtung (121) aufweist, wobei die Steuerung (123) ausgebildet ist, den Rotationsvorgang (145) zu beenden und den Trommelantrieb (111) und die Umpumpvorrichtung (121) am Ende des Rotationsvorgangs (145) zu deaktivieren, wenn der erfasste elektrische Leistungswert einen elektrischen Leistungsschwellenwert unterschreitet.

10. Wäschepflegegerät (100) nach Anspruch 9, **dadurch gekennzeichnet, dass** das elektrische Leistungserfassungselement einen Stromsensor zum Erfassen eines Versorgungstroms der Umpumpvorrichtung (121) umfasst.

11. Wäschepflegegerät (100) nach einem der vorangehenden Ansprüche, **dadurch gekennzeichnet, dass** in der Wäschetrommel (107) eine Anzahl von Vorsprüngen angeordnet ist, welche ausgebildet sind, die Wäsche während einer Rotation der Wäschetrommel (107) in der Wäschetrommel (107) zu bewegen.

12. Verfahren (200) zum Waschen von Wäsche in einem Wäschepflegegerät (100), wobei das Wäschepflegegerät (100) einen Laugenbehälter (105) zur Aufnahme von Waschflüssigkeit aufweist, wobei in dem Laugenbehälter (105) eine Wäschetrommel (107) zur Aufnahme von Wäsche angeordnet ist, wobei der Laugenbehälter (105) eine Ablassöffnung (115) und eine Einlassdüse (117) umfasst, wobei die Ablassöffnung (115) mit der Einlassdüse (117) durch eine Leitung (119) fluidtechnisch verbunden ist, wobei in der Leitung (119) eine Umpumpvorrichtung (121) zum Pumpen von Waschflüssigkeit angeordnet ist, wobei die Umpumpvorrichtung (121) ausgebildet ist, Waschflüssigkeit durch die Ablassöffnung (115) aus dem Laugenbehälter (105) abzupumpen, und die abgepumpte Waschflüssigkeit durch die Leitung (119) und durch die Einlassdüse (117) wieder in die in dem Laugenbehälter (105) angeordnete Wäschetrommel (107) zu pumpen, um die Wäsche in der Wäschetrommel (107) erneut mit Waschflüssigkeit zu benetzen, wobei das Wäschepflegegerät (100) einen Trommelantrieb (111) zum Rotieren der Wäschetrommel (107) und eine Steuerung (123) zum Steuern des Trommelantriebs (111) und der Umpumpvorrichtung (121) aufweist, wobei das Verfahren (200) die folgenden Schritte umfasst,
Anzusteuern (201) des Trommelantriebs (111) während eines Rotationsvorgangs (145) durch die Steuerung (123), um die Wäschetrommel (107) mit einer Rotationsdrehzahl (147) zu rotieren,
Aktivieren (203) der Umpumpvorrichtung (121) zu Beginn des Rotationsvorgangs (145) durch die Steuerung (123), um Waschflüssigkeit durch die Ablassöffnung (115) aus dem Laugenbehälter (105) in die Leitung (119) zu pumpen, und die abgepumpte Waschflüssigkeit durch die Leitung (119) und durch die Einlassdüse (117) erneut der Wäsche in der Wäschetrommel (107) zuzuführen, und
Deaktivieren (205) der Umpumpvorrichtung (121) am Ende des Rotationsvorgangs (145) durch die Steuerung (123), wobei der Rotationsvorgang (145) durch die Steuerung (123) mehrmals wiederholt wird,
wobei zwischen den wiederholten Rotationsvorgängen jeweils eine Rotationspause (153) vorhanden ist, wobei während der jeweiligen Rotationspause (153) der Trommelantrieb (111) und die Umpumpvorrichtung (121) durch die Steuerung (123) deaktiviert wird,
**dadurch gekennzeichnet, dass** das Wäschepflegegerät (100) eine Programmauswahleinrichtung zum Auswählen einer Vielzahl von anwählbaren Wäschepflegeprogrammen umfasst, wobei die Dauer der Rotationspausen (153) durch die Steuerung (123) in Abhängigkeit von dem ausgewählten Wäschepflegeprogramm gesteuert wird.

## Claims

1. Laundry care appliance (100) with a tub (105) for holding washing liquid, wherein a laundry drum (107) for holding laundry is arranged in the tub (105), wherein the tub (105) comprises a discharge opening (115) and an inlet nozzle (117), wherein the discharge opening (115) is connected fluidically to the inlet nozzle (117) by a line (119), wherein a pumping apparatus (121) for pumping washing liquid is arranged in the line (119), wherein the pumping apparatus (121) is configured to pump washing liquid out of the tub (105) through the discharge opening (115) and to pump the discharged washing liquid back through the line (119) and the inlet nozzle (117) into the laundry drum (107) arranged in the tub (105), in order to wet the laundry in the laundry drum (107) with washing liquid again, a drum drive (111) for rotating the laundry drum (107) and a controller (123) for controlling the drum drive (111) and the pumping apparatus (121), wherein
the controller (123) is configured to control the drum drive (111) during a rotation operation (145) in order to rotate the laundry drum (107) at a rotation speed (147), the controller (123) is configured to activate the pumping apparatus (121) at the start of the rotation operation (145) in order to pump washing liquid into the line (119) from the tub (105) through the discharge opening (115) and to feed the discharged washing liquid back to the laundry in the laundry drum (107) through the line (119) and the inlet nozzle (117), and
the controller (123) is configured to deactivate the pumping apparatus (121) at the end of the rotation operation (145),
wherein the controller (123) is configured to repeat the rotation operation (145) multiple times,
wherein a rotation pause (153) is present between the repeated rotation operations,
wherein the controller (123) is configured to deactivate the drum drive (111) and the pumping apparatus (121) during the respective rotation pause (153), **characterised in that** the laundry care appliance (100) comprises a program selection facility for selecting a plurality of selectable laundry care programs, wherein the controller (123) is configured to control the duration of the rotation pauses (153) as a function of the selected laundry care program.

2. Laundry care appliance (100) according to claim 1, **characterised in that** the controller (123) is configured to deactivate the pumping apparatus (121) at a deactivation time point before the end of the rotation operation (145) or the controller (123) is configured to operate the pumping apparatus (121) at the deactivation time point with a pump power that is not sufficient to feed the discharged washing liquid back to the laundry in the laundry drum (107).

3. Laundry care appliance (100) according to claim 1 or 2, **characterised in that** the drum drive (111) is configured to rotate the laundry drum (107) in a first rotation direction or a second rotation direction, which is counter to the first rotation direction, during the rotation operation (145).

4. Laundry care appliance (100) according to claim 3, **characterised in that** the drum drive (111) is configured to rotate the laundry drum (107) in the first rotation direction during the rotation operation (145) and the drum drive (111) is configured to rotate the laundry drum (107) in the second rotation direction during a further rotation operation (145) following the rotation operation (145).

5. Laundry care appliance (100) according to one of the preceding claims, **characterised in that** the drum drive (111) is configured to rotate the laundry drum (107) at a turning rotation speed to turn the laundry in the laundry drum (107), wherein the turning rotation speed comprises in particular 20 revolutions per minute to 60 revolutions per minute, during the rotation operation (145).

6. Laundry care appliance (100) according to one of claims 1 to 4, **characterised in that** the drum drive (111) is configured to rotate the laundry drum (107) at a contact rotation speed (155) to bring the laundry into contact with the laundry drum (107), wherein the contact rotation speed (155) comprises in particular 60 revolutions per minute to 300 revolutions per minute, during the rotation operation (145).

7. Laundry care appliance (100) according to one of the preceding claims, **characterised in that** the controller (123) is configured to repeat the rotation operation (145) between 100 times and 600 times.

8. Laundry care appliance (100) according to one of the preceding claims, **characterised in that** the laundry care appliance (100) has a fill level sensor for detecting a fill level of washing liquid in the tub (105), wherein the controller (123) is configured to start the rotation operation (145) and activate the drum drive (111) and pumping apparatus (121) at the start of the rotation operation (145), if the detected fill level exceeds a fill level threshold value.

9. Laundry care appliance (100) according to one of the preceding claims, **characterised in that** the laundry care appliance (100) has a power detection element for detecting an electrical power value of the pumping apparatus (121), wherein the controller (123) is configured to terminate the rotation operation (145) and deactivate the drum drive (111) and pumping apparatus (121) at the end of the rotation operation (145), if the detected electrical power value drops below an electrical power threshold value.

10. Laundry care appliance (100) according to claim 9, **characterised in that** the electrical power detection element comprises a current sensor for detecting a supply current to the pumping apparatus (121).

11. Laundry care appliance (100) according to one of the preceding claims, **characterised in that** a number of projections are arranged in the laundry drum (107), these being configured to move the laundry in the laundry drum (107) during a rotation of the laundry drum (107).

12. Method (200) for washing laundry in a laundry care appliance (100), wherein the laundry care appliance (100) has a tub (105) for holding washing liquid, wherein a laundry drum (107) for holding laundry is arranged in the tub (105), wherein the tub (105) comprises a discharge opening (115) and an inlet nozzle (117), wherein the discharge opening (115) is connected fluidically to the inlet nozzle (117) by a line (119), wherein a pumping apparatus (121) for pumping washing liquid is arranged in the line (119), wherein the pumping apparatus (121) is configured to pump washing liquid out of the tub (105) through the discharge opening (115) and to pump the discharged washing liquid back through the line (119) and the inlet nozzle (117) into the laundry drum (107) arranged in the tub (105), in order to wet the laundry in the laundry drum (107) with washing liquid again, wherein the laundry care appliance (100) has a drum drive (111) for rotating the laundry drum (107) and a controller (123) for controlling the drum drive (111) and the pumping apparatus (121), wherein the method (200) comprises the following steps:
the controller (123) controlling (201) the drum drive (111) during a rotation operation (145) in order to rotate the laundry drum (107) at a rotation speed (147),
the controller (123) activating (203) the pumping apparatus (121) at the start of the rotation operation (145) in order to pump washing liquid into the line (119) from the tub (105) through the discharge opening (115) and to feed the discharged washing liquid back to the laundry in the laundry drum (107) through the line (119) and the inlet nozzle (117), and
the controller (123) deactivating (205) the pumping apparatus (121) at the end of the rotation operation (145), wherein the rotation operation (145) is repeated multiple times by the controller (123),
wherein a rotation pause (153) is present between the repeated rotation operations,
wherein the drum drive (111) and the pumping apparatus (121) are deactivated by the controller (123) during the respective rotation pause (153),
**characterised in that** the laundry care appliance (100) comprises a program selection facility for selecting a plurality of selectable laundry care programs, wherein the duration of the rotation pauses (153) is controlled by the controller (123) as a function of the selected laundry care program.

## Revendications

1. Appareil d'entretien du linge (100) comprenant une cuve de liquide de lavage (105) destinée à recevoir du liquide de lavage, dans lequel un tambour à linge (107) destiné à recevoir du linge est disposé dans la cuve de liquide de lavage (105), dans lequel la cuve de liquide de lavage (105) comprend une ouverture de sortie (115) et une buse d'entrée (117), dans lequel l'ouverture de sortie (115) est reliée de manière fluidique à la buse d'entrée (117) au moyen d'une conduite (119), dans lequel un dispositif de pompage (121) destiné à pomper le liquide de lavage est disposé dans la conduite (119), dans lequel le dispositif de pompage (121) est réalisé pour pomper le liquide de lavage hors de la cuve de liquide de lavage (105) par l'ouverture de sortie (115) et pour pomper le liquide de lavage pompé, au moyen de la conduite (119) et au moyen de la buse d'entrée (117), de nouveau dans le tambour à linge (107) disposé dans la cuve de liquide de lavage (105) afin de mouiller de nouveau le linge dans le tambour à linge (107) avec le liquide de lavage, comprenant un entraînement de tambour (111) destiné à faire tourner le tambour à linge (107) et une commande (123) destinée à commander l'entraînement de tambour (111) et le dispositif de pompage (121), dans lequel la commande (123) est réalisée pour commander l'entraînement de tambour (111) pendant une opération de rotation (145) afin de faire tourner le tambour à linge (107) avec une vitesse de rotation (147), dans lequel
la commande (123) est réalisée pour activer le dispositif de pompage (121) au début de l'opération de rotation (145) afin de pomper du liquide de lavage dans la conduite (119) à partir de la cuve de liquide de lavage (105) au moyen de l'ouverture de sortie (115) et d'amener, au moyen de la conduite (119) et au moyen de la buse d'entrée (117), le liquide de lavage pompé de nouveau au linge dans le tambour à linge (107), et dans lequel
la commande (123) est réalisée pour désactiver le dispositif de pompage (121) à la fin de l'opération de rotation (145),
dans lequel la commande (123) est réalisée pour répéter plusieurs fois l'opération de rotation (145),
dans lequel une pause de rotation (153) est respectivement présente entre les opérations de rotation répétées, dans lequel la commande (123) est réalisée pour désactiver l'entraînement de tambour (111) et le dispositif de pompage (121) pendant la pause de rotation (153) respective, **caractérisé en ce que** l'appareil d'entretien du linge (100) comprend un dispositif de sélection de programme destiné à sélectionner une pluralité de programmes d'entretien du linge sélectionnables, dans lequel la commande (123) est réalisée pour commander la durée des pauses de rotation (153) en fonction du programme d'entretien du linge sélectionné.

2. Appareil d'entretien du linge (100) selon la revendication 1, **caractérisé en ce que** la commande (123) est réalisée pour désactiver le dispositif de pompage (121) à un moment de désactivation précédant la fin de l'opération de rotation (145), ou **en ce que** la commande (123) est réalisée pour faire fonctionner le dispositif de pompage (121) au moment de désactivation avec une performance de pompage qui n'est pas suffisante pour amener de nouveau le liquide de lavage pompé au linge dans le tambour à linge (107).

3. Appareil d'entretien du linge (100) selon la revendication 1 ou 2, **caractérisé en ce que** l'entraînement de tambour (111) est réalisé pour faire tourner le tambour à linge (107) pendant l'opération de rotation (145) dans un premier sens de rotation ou dans un deuxième sens de rotation qui est inverse au premier sens de rotation.

4. Appareil d'entretien du linge (100) selon la revendication 3, **caractérisé en ce que** l'entraînement de tambour (111) est réalisé pour faire tourner le tambour à linge (107) dans le premier sens de rotation pendant l'opération de rotation (145), et **en ce que** l'entraînement de tambour (111) est réalisé pour faire tourner le tambour à linge (107) dans le deuxième sens de rotation pendant une opération de rotation (145) supplémentaire succédant à l'opération de rotation.

5. Appareil d'entretien du linge (100) selon l'une quelconque des revendications précédentes, **caractérisé en ce que** l'entraînement de tambour (111) est réalisé pour faire tourner le tambour à linge (107) pendant l'opération de rotation (145) avec une vitesse de rotation de retournement afin de retourner le linge dans le tambour à linge (107), la vitesse de rotation de retournement comprenant notamment 20 tours par minute jusqu'à 60 tours par minute.

6. Appareil d'entretien du linge (100) selon l'une quelconque des revendications 1 à 4, **caractérisé en ce que** l'entraînement de tambour (111) est réalisé pour faire tourner le tambour à linge (107) pendant l'opération de rotation (145) avec une vitesse de rotation d'application (155) afin d'appliquer le linge contre le tambour à linge (107), la vitesse de rotation d'application (155) comprenant notamment 60 tours par minute jusqu'à 300 tours par minute.

7. Appareil d'entretien du linge (100) selon l'une quelconque des revendications précédentes, **caractérisé en ce que** la commande (123) est réalisée pour répéter l'opération de rotation entre 100 fois et 600 fois.

8. Appareil d'entretien du linge (100) selon l'une quelconque des revendications précédentes, **caractérisé en ce que** l'appareil d'entretien du linge (100) comprend un capteur de niveau de remplissage destiné à détecter un niveau de remplissage du liquide de lavage dans la cuve de liquide de lavage (105), dans lequel (123) la commande est réalisée pour démarrer l'opération de rotation (145) et pour activer l'entraînement de tambour (111) et le dispositif de pompage (121) au début de l'opération de rotation (145) lorsque le niveau de remplissage détecté dépasse une valeur seuil de niveau de remplissage.

9. Appareil d'entretien du linge (100) selon l'une quelconque des revendications précédentes, **caractérisé en ce que** l'appareil d'entretien du linge (100) comprend un élément de détection de puissance destiné à détecter une valeur de puissance électrique du dispositif de pompage (121), dans lequel la commande (123) est réalisée pour achever l'opération de rotation (145) et pour désactiver l'entraînement de tambour (111) et le dispositif de pompage (121) à la fin de l'opération de rotation (145) lorsque la valeur de puissance électrique détectée dépasse vers le bas une valeur seuil de puissance électrique.

10. Appareil d'entretien du linge (100) selon la revendication 9, **caractérisé en ce que** l'élément de détection de puissance électrique comprend un capteur de courant destiné à détecter un courant d'alimentation du dispositif de pompage (121).

11. Appareil d'entretien du linge (100) selon l'une quelconque des revendications précédentes, **caractérisé en ce qu'**un nombre de saillies est disposé dans le tambour à linge (107), lesquelles sont réalisées pour déplacer le linge dans le tambour à linge (107) pendant une rotation du tambour à linge (107).

12. Procédé (200) de lavage de linge dans un appareil d'entretien du linge (100), dans lequel l'appareil d'entretien du linge (100) comprend une cuve de liquide de lavage (105) destinée à recevoir le liquide de lavage, dans lequel un tambour à linge (107) destiné à recevoir du linge est disposé dans la cuve de liquide de lavage (105), dans lequel la cuve de liquide de lavage (105) comprend une ouverture de sortie (115) et une buse d'entrée (117), dans lequel l'ouverture de sortie (115) est reliée de manière fluidique à la buse d'entrée (117) au moyen d'une conduite (119), dans lequel un dispositif de pompage (121) destiné à pomper le liquide de lavage est disposé dans la conduite (119), dans lequel le dispositif de pompage (121) est réalisé pour pomper le liquide de lavage hors de la cuve de liquide de lavage (105) par l'ouverture de sortie (115) et pour pomper le liquide de lavage pompé, au moyen de la conduite (119) et au moyen de la buse d'entrée (117), de nouveau dans le tambour à linge (107) disposé dans la cuve de liquide de lavage (105), afin de mouiller de nouveau le linge dans le tambour à linge (107) avec le liquide de lavage, dans lequel l'appareil d'entretien du linge (100) comprend un entraînement de tambour (111) destiné à faire tourner le tambour à linge (107), et une commande (123) destinée à commander l'entraînement de tambour (111) et le dispositif de pompage (121), le procédé (200) comprenant les étapes suivantes, commande (201) de l'entraînement de tambour (11) au moyen de la commande (123) pendant une opération de rotation (145) afin de faire tourner le tambour à linge (107) avec une vitesse de rotation (147),
activation (203) du dispositif de pompage (121) au début de l'opération de rotation (145) au moyen de la commande (123) afin de pomper du liquide de lavage dans la conduite (119) au moyen de l'ouverture de sortie (115) à partir de la cuve de liquide de lavage (105) et d'amener le liquide de lavage pompé, au moyen de la conduite (119) et au moyen de la buse d'entrée (117), de nouveau au linge dans le tambour à linge (107), et désactivation du dispositif de pompage (121) à la fin de l'opération de rotation (145), au moyen de la commande (123), l'opération de rotation (145) étant répétée plusieurs fois par la commande (123),
dans lequel une pause de rotation (153) est respectivement présente entre les opérations de rotation répétées, dans lequel l'entraînement de tambour (111) et le dispositif de pompage (121) sont désactivés par la commande (123) pendant la pause de rotation (153) respective,
**caractérisé en ce que** l'appareil d'entretien du linge (100) comprend un dispositif de sélection de programme destiné à sélectionner une pluralité de programmes d'entretien du linge sélectionnables, dans lequel la commande (123) est réalisée pour commander la durée des pauses de rotation (153) en fonction du programme d'entretien du linge sélectionné.
